# EUROPÄISCHE PATENTSCHRIFT

(11) **EP 1 025 327 B1**
(45) Veröffentlichungstag und Bekanntmachung des Hinweises auf die Patenterteilung: **25.02.2004**
(21) Anmeldenummer: 99902519.0
(22) Anmeldetag: 06.01.1999
(51) Int. Cl.: E05F 15/14, H02J 13/00, H04B 3/54, G08C 15/00

(54) **ANTRIEBSSYSTEM FÜR EIN TRENNWANDSYSTEM**
DRIVE SYSTEM FOR A PARTITION WALL SYSTEM
SYSTEME D'ENTRAINEMENT POUR SYSTEME DE CLOISON

(30) Priorität: 30.04.1998 DE 19819279
(43) Veröffentlichungstag der Anmeldung: 09.08.2000
(73) Patentinhaber: DORMA GmbH + Co. KG, 58256 Ennepetal (DE)
(72) Erfinder: JANUTTA, Reinhard, D-33415 Verl (DE)
(86) Internationale Anmeldenummer: PCT/EP1999/000030
(87) Internationale Veröffentlichungsnummer: WO 1999/057402

(56) Entgegenhaltungen:
- WO-A-97/42388
- DE-A- 3 150 581
- US-A- 3 683 100

## Beschreibung

Die Erfindung betrifft ein Antriebssystem für ein Trennwandsystem, welches aus einzelnen Elementen besteht, die teilweise mit Antriebsmitteln zum automatischen Verfahren versehen sind, wobei die einzelnen Elemente an oder in einer an der Decke befestigten Führungsschiene über Rollen oder andere Mittel horizontal in der Art bewegbar sind, dass aus einer aneinander gereihten Anordnung der einzelnen Elemente diese in eine gestaute Parkposition automatisch verbracht werden können. Dabei hat mindestens ein Teil der einzelnen Elemente separate Antriebsmittel, durch die die betreffenden Elemente unabhängig und/oder gleichzeitig von den anderen Elementen entlang der Führungsschiene verfahren werden können. Zur Ansteuerung wird eine zentrale Steuereinheit mit einem Mikroprozessor verwendet, deren Ausgangssignal über mindestens eine Zweidrahtverbindung (Datenbus) zu allen Antriebsmitteln die Ansteuerung der Daten und Adressen vornimmt. Technisch ist es ebenso möglich, neben der Zweidrahtverbindung eine zusätzliche Steuerleitung zu verwenden. Dabei ist eine individuelle Steuerung und Regelung der einzelnen Elemente möglich, sowohl in der Fahrtgeschwindigkeit als auch mit zusätzlichen Funktionen. Ferner kann neben der Verwendung eines Gleichstromantriebes auch eine Steuerungseinheit eingesetzt werden, die über bestehende Niederspannungsleitungen die Steuerung und Regelung der einzelnen Elemente vornimmt. Über ein Bedienterminal können sämtliche Daten der Programme ausgelesen und geändert werden.

In der DE 44 24 660 C1 wird eine Vorrichtung und ein Verfahren für den Betrieb eines automatischen Trennwandsystemes beschrieben, bei dem die einzelnen Elemente durch einen gemeinsamen Antrieb horizontal verfahren werden. Dabei ist die Anlage so konzipiert, dass an einer bestehenden ortsveränderlichen Trennwandanlage im Nachhinein auch eine motorische Vorrichtung angebracht werden kann, die es ermöglicht, die einzelnen Elemente durch motorische Kraft zu verfahren. Für diese Art wird das bestehende System, welches manuell betätigbar war, nicht ausgetauscht, was gleichzeitig bedeutet, dass eine weitere manuelle Verschiebbarkeit der einzelnen Teilelemente möglich ist. Zur Automatisierung wird vor eine bestehende Führungsschiene, in der die einzelnen Elemente des Trennwandsystemes verfahren werden können, ein weiteres Schienensystem im Deckenbereich angebracht. In diesem Schienensystem läuft eine schaltbare Kuppelvorrichtung, die mit einem Identifikationssystem ausgerüstet ist, um die einzelnen Elemente, welche entsprechende Indikatoren beinhalten, aufzufinden und in die in der Regel verschwenkte Parkposition zu bringen. Angetrieben wird die gesamte Vorrichtung durch einen Elektromotor, der einen Endlosriemen über eine Umlenkrolle antreibt. In Verbindung mit einer speicherprogrammierbaren Steuerung wird das Identifikationssystem so gesteuert, dass es die einzelnen Elemente nach einer erfolgten Lernfahrt erkennt und auf die gewünschte Parkposition bzw. in die Verschlusslage der Trennwand einzeln verbringt.

In einer bisher nicht veröffentlichten schweizer Patentanmeldung Nr. 1160/96 (Prioritätsanmeldung zur WO-A-97/42388, veröffentlicht am 13.11.1997) mit dem Titel "Schiebewand" wird eine Schiebewand mit motorischem Antrieb beschrieben, bei der die einzelnen Schiebewandelemente Mittel aufweisen, durch die das betreffende Schiebewandelement unabhängig von den anderen Schiebewandelementen entlang der Führungsschiene verfahrbar ist. Dabei wird als Antriebsmittel jedem Schiebewandelement eine eigene Antriebseinheit mit einem Elektromotor zugeordnet. Die Antriebsachse des Elektromotors ist wiederum mit Mitteln versehen, durch die die Wirkverbindung mit einer entlang der Führungsschiene oder annähernd parallel zu dieser angeordneten Angriffsfläche oder einem Angriffsprofil das Schiebewandelement entlang der Führungsschiene verfahren werden kann. Um das Verfahren der einzelnen Schiebewandelemente entlang der Führungsschiene durchführen zu können, ist eine Stromabnehmereinrichtung vorhanden, die in Wirkverbindung mit der Stromschieneneinrichtung steht und entlang der neben der Führungsschiene ortsfest angeordneten Stromschieneneinrichtung verfahren wird. Dabei wird die Stromabnehmereinrichtung beim Verfahren des Schiebewandelementes elektrisch leitend geschaltet, um eine Ansteuerung des Antriebsmotors zu bewirken. Um das Trennwandsystem in einzelnen Teilbereichen zu steuern, ist mindestens eine der beiden Stromschienen in eine Mehrzahl von gegeneinander isolierten Abschnitten, d. h. Abgriffen unterteilt, um diese einzeln gezielt durch ein Netzteil zu bestromen. Eine derartige Einrichtung ist sehr aufwendig, da insbesondere bei großen Anlagen eine Vielzahl von Stromschienen verlegt werden muss.

Die DE 31 50 581 A1 offenbart ein Steuerungsverfahren für Fernwirkzwecke auf Niederspannungsleitungen. Dabei werden Signale von einer zentralen Station zu einer Anzahl Unterstationen übertragen und zwar auf Niederspannungsleitungen, auf denen ein HF-Signal aufmoduliert ist. Da aus postalischen Gründen eine Signalabgabe nur dann erlaubt ist, wenn sie eine vorbestimmte Sendeleistung nicht überschreitet, wendet dieses Verfahren zur Erreichung eines maximalen Sendepegels eine Modifizierung der Länge und der Häufigkeit der Signale an und begrenzt somit die Datenmenge.

Eine Einrichtung für die Kommunikationstechnik zur Informationsübertragung zeigt nach dem vorhergehenden Verfahren beispielsweise die DE 33 46 416 A1. Bei dieser Einrichtung wird zwischen einem Sender und einem Empfänger bei der niederfrequenten Netzspannung ein Hochfrequenzsignal überlagert. Hierfür sind die Sende- und Empfangsstationen jeweils an unterschiedlichen Außenleitern angeschlossen. Um eine sichere Informationsübertragung von einem Außenleiter zum anderen zu gewährleisten, sind hierfür elektronische Koppelungselemente in Form von LC-Resonanzgliedern beschrieben. Diese elektronischen Koppelungselemente übertragen im Wesentlichen die Nutzsignale verlustfrei. Dagegen stellen sie für die niederfrequente Netzspannung eine Sperre dar, so dass entsprechende Sicherheitsanforderungen nicht außer Acht gelassen werden.

Ein weiteres Verfahren und eine Anordnüng zur Steuerung von Kommunikationsendgeräten gibt die DE 42 43 504 A1 wieder. Hierfür sind innerhalb eines Raumes eine oder mehrere Eingabeeinheiten und eine Anzeigeeinheit angeordnet. Über eine Eingabeeinheit werden auf Tastendruck Daten zu einer weiteren lokalen Steuereinheit übertragen. Durch die Wahl entsprechender Funktionstasten an der Eingabeeinheit wird eine Vorwahl getroffen, welches der angeschlossenen Kommunikationsendgeräte letztendlich angesteuert werden soll.

Darüber hinaus sind in der Installationstechnik so genannte Fernsteuerungen für das vorhandene Stromnetz bekannt, die beispielsweise 256 Geräteadressen aufweisen können und direkt über eine Tastatur angesteuert werden. Über eine übersichtliche LCD-Anzeige können diese entsprechenden Funktionen gleichzeitig angezeigt werden. Neben der manuellen Eingabe können auch diese Abläufe durch die Benutzung von entsprechenden Programmspeichern automatisiert ablaufen. So ist es denkbar, dass die Steuerung beispielsweise Jalousien, Beleuchtungen usw. automatisch einschaltet und auch wieder ausschaltet. Darüber hinaus ist ein Controller vorhanden, der die gewohnten Abläufe überwacht. Auch bei Abwesenheit können über eine entsprechende elektronische Einheit per Telefon gespeicherte Informationen abgerufen und aktiviert werden.

Die EP 1 085 159 A2 beschreibt ein Antriebssystem für ein Trennwandsystem. Bei diesem Trennwandsystem mit einer Mehrzahl von einzelnen verschiebbaren Wandelementen ist jedes Wandelement mittels eines Fahrwerkes in einer gemeinsamen Laufschiene seitwärts verfahrbar. Zudem weist jedes Wandelement einen eigenen Antrieb mit einem elektrisch betriebenen Antriebsmotor auf. Der Antrieb ist an dem Wandelement befestigt und über Antriebsmittel mit der Laufschiene in Eingriff. In jedem der Wandelemente ist eine lokale Steuerung vorgesehen, welche den Antriebsmotor des jeweiligen Wandelementes steuert und mit einer zentralen Steuerung Informationen austauscht.

Die Aufgabe der Erfindung besteht darin, den Stand der Technik dahingehend zu vereinfachen, dass eine einfache Ansteuerungsart für automatische Trennwandsysteme gefunden wird und darüber hinaus eine solche Anlage, insbesondere mit mehreren Teilelementen, kostengünstig hergestellt werden kann .

Die Aufgabe der Erfindung wird durch den Patentanspruch 1 gelöst. Die Unteransprüche geben eine sinnvolle Weiterbildung des Patentanspruches 1 wieder.

Das Trennwandsystem besteht aus mehreren einzelnen Elementen, die jeweils mit Antriebsmitteln für den Antrieb der einzelnen Elemente versehen sind. Dabei sind die Elemente in der Art verfahrbar, dass sie über Rollen horizontal innerhalb oder an einem an der Decke befindlichen System von Führungsschienen verfahren werden können. Die Verfahrbarkeit ist insbesondere dann notwendig, wenn die einzelnen Elemente aus ihrer z. B. aneinander gereihten Anordnung, d. h. aus der geschlossenen Front heraus, in eine in der Regel seitlich befindlichen Parkposition (Bahnhof) automatisch verfahren werden sollen. Dabei kann es sich um eine Teilöffnung oder auch um eine komplette Öffnung der gesamten Front handeln. Im Gegenzug müssen die geparkten Elemente auch wieder aus der Parkposition heraus in die geschlossene Front verbracht werden. Die einzelnen Elemente können dabei unabhängig und/oder gleichzeitig in den Führungsschienen verfahren werden. Für jedes separate Element, das einzeln verfahren werden soll, weist dieses Element eine entsprechende Antriebseinheit mit einem Elektromotor, vorzugsweise einem Gleichstrommotor, auf. Elemente, die nicht separat verfahren werden sollen, weisen keine Antriebseinheit auf. Angesteuert wird der einzelne Elektromotor jeweils über eine zentrale Steuereinheit, die mit einem Mikroprozessor ausgestattet ist und sämtliche innerhalb einer Wand enthaltenen einzelnen Elemente ansteuert. Dabei wird das Ausgangssignal der zentralen Steuereinheit über eine Zweileiteranordnung (Datenbus) zu allen einzelnen Antriebsmitteln gleichzeitig weitergeleitet. Das Ausgangssignal beinhaltet neben Daten für die Geschwindigkeit und die Position insbesondere Daten, die eine Identifikation und damit eine Adresse des einzelnen Elementes definieren. So ist eine individuelle Steuerung und Regelung der einzelnen Elemente möglich, wobei gleichzeitig noch zusätzliche Zusatzfunktionen, sei es z. B. in den Elementen selbst oder aber auch z. B. zur Steuerung von Weichen, zum Verfahren der Elemente in verschiedenste Bahnhöfe realisiert werden können. Eine Änderung der Daten und Adressen kann durch die Verwendung eines Bedienterminals sowohl drahtlos als auch über eine Kabelverbindung vorgenommen werden.

Wo beim gegenwärtigen Stand der Technik jeweils über eine Ansteuerleitung nur ein Element verfahren werden kann, wird durch die Erfindung der Wunsch realisiert, mehrere Elemente unabhängig voneinander über einen Datenbus zu steuern. Für einen realitätsnahen Betrieb eines Trennwandsystemes ist es notwendig und auch eine wesentliche Voraussetzung, dass die einzelnen Elemente unabhängig voneinander gesteuert werden können, um so zum einen eine schnelle Öffnung bzw. auch eine Teilöffnung mit geringem Aufwand zu realisieren.

Dabei wird bei der schweizer Patentanmeldung 1160/96 jedes einzelne Element, das unabhängig von anderen gesteuert werden soll, mit einem eigenen Stromkreis versorgt. Es ist jedoch auch möglich, innerhalb eines Bahnhofes mit relativ hohem Aufwand einzelne Gleisabschnitte schaltbar auszugestalten.

Mit der zentralen Steuereinheit nach der Erfindung, die neben einem Mikroprozessor auch entsprechende Speicher zur Speicherung der einzelnen Programme und Adressen aufweist, ist es möglich, völlig unabhängig voneinander über eine Zweidrahtverbindung eine Vielzahl von Teilelementen zu regeln und zu steuern. Dabei spielt die Aufteilung der Anlage in einzelne elektrische Stromkreise keine Rolle mehr. Um die einzelnen Teilelemente zu identifizieren, erhalten diese eine so genannte Adresse, die z. B. aus einer Nummer besteht. Diese Adresse wird mittels des verwendeten Handterminals eingegeben, worauf die zentrale Steuereinheit die einzelnen Elemente entsprechend erkennt und dem gewünschten Programm gemäß steuert und regelt. Dieses ist unabhängig möglich, egal wo sich das einzelne Teilelement innerhalb der Führungsschiene befindet. Es ist natürlich auch möglich, dass in einer solchen Anlage auch noch konventionell betriebene Gleisabschnitte für bestimmte, nicht durch das Bedienterminal zu beeinflussende Funktionen realisiert werden.

Für die Programmierung eines einzelnen Elementes wird über das Bedienterminal die entsprechende Adresse des Elementes angewählt. Gleichzeitig überprüft die zentrale Steuereinheit, ob die eingegebene Adresse gültig ist, wenn nicht, wird eine entsprechende Meldung am Terminal angezeigt. Als nächstes kann die entsprechende Geschwindigkeit, mit der das einzelne Element verfahren werden soll, das kann eine gleichförmige Geschwindigkeit sein, es kann aber auch eine entsprechend den Kurven (Führungsschiene) und Platzierungen der einzelnen Elemente angemessene Reduzierung bzw. Steigerung der Fahrgeschwindigkeit sein, programmiert werden. Der Mikroprozessor innerhalb der zentralen Steuereinheit wandelt die Informationen zum einen in die entsprechende Adresse des Elementes und die Geschwindigkeit um. Dabei werden die Daten über den Datenbus seriell übertragen, gleichzeitig wird allerdings auch eine Rückmeldung von dem einzelnen Element zu der zentralen Steuereinheit gegeben, um zum einen festzustellen, wo sich das Element innerhalb des gesamten Systemes der Führungsschienen befindet, zum anderen mit welcher Geschwindigkeit es fährt und ob sämtliche voreingestellten Parameter über die Software, insbesondere zusätzliche Funktionen und damit Befehle, ausgeführt werden.

Um den Datenbus auszuführen, ist es sinnvoll, ein Zweileitersystem, z. B. in Form von Stromschienen, zu realisieren, um so mittels der Schleifer der einzelnen Elemente die entsprechenden Daten und Adressen empfangen zu können. Hierfür befindet sich innerhalb des einzelnen Elementes in der Antriebseinheit ein Decoder, der die einzelnen von der zentralen Steuereinheit gesendeten Daten und Adressen entsprechend decodiert und einem Speicher, der innerhalb der Antriebseinheit vorhanden ist, diese Informationen zugänglich macht und in ihm ablegt.

Dabei überprüft der Decoder, ob die gesendete Adresse mit seiner eingestellten Adresse übereinstimmt. Stimmt die Adresse nicht überein, so wird sich dieses Teilelement in keinster Form bewegen und ignoriert in diesem Fall die ankommenden Daten, was gleichzeitig bedeutet, dass die bisher gespeicherten Werte für z. B. Geschwindigkeit und Zusatzfunktionen erhalten bleiben. Nur wenn die richtige Adresse von der zentralen Steuereinheit gesendet wird, wertet dieses der Decoder aus und gibt die entsprechenden Informationen an die Antriebseinheit weiter. Diese wird dann die entsprechende Fahrgeschwindigkeit ausführen bzw. die entsprechenden Sonderfunktionen realisieren.

Neben dem Verfahren der einzelnen Teilelemente ist es auch möglich, über den gleichen Datenbus, d. h. die gleichen Versorgungsleitungen, auch Weichen z. B. zu schalten. In einem solchen Fall sind die Weichen auch elektrisch mit dem Datenbus verbunden und ebenfalls mit einer entsprechenden Adresse versehen, was gleichzeitig bedeutet, dass sich innerhalb der Weiche ein Speicher und ein Decoder befinden. Die zentrale Steuereinheit kann somit eine entsprechende Information zu der gewünschten Weiche weiterleiten, damit diese Weiche die entsprechend gewünschte Stellung einnimmt.

Von der zentralen Steuereinheit wird eine Digitalspannung geliefert, deren beide Extremwerte (Scheitelwerte) im Plusbereich und Minusbereich liegen. Dabei ist die Definition so ausgeführt, dass die Steuereinheit in dem Fall, wo sie keine Informationen auf den Datenbus liefert, einen Ruhepegel im Minusbereich der Spannung überträgt. Werden Informationen gesendet, so wechselt die Spannung von dem Minusbereich in den Plusbereich. So ist es möglich, die entsprechenden Informationen für zusätzliche Funktionen aus dem negativen Anteil der Digitalspannung zu entnehmen, da dieser gegenüber dem positiven Anteil überwiegt. Hierdurch ist es möglich, dass auch entsprechende Schaltvorgänge nicht mit dem Fahren des Elementes verbunden werden müssen. Somit kann gesagt werden, dass die Spannung in diesem Digitalsystem unabhängig von der Fahrspannung des einzelnen Elementes ist. Es liegt quasi zu jedem Zeitpunkt ein positiver Mittelwert der Spannung vor, der zur Versorgung des Antriebsmotors genutzt wird, während die Zusatzfunktionen aus dem negativen Anteil der Digitalspannung, d. h. über eine Einweggleichrichtung, versorgt werden.

Durch die vorgenannten Ausführungen wird deutlich, dass bei den Elementen, die mit einem entsprechenden Elektromotor innerhalb der Antriebseinheit ausgestattet sind, eine kundenorientierte Verschiebung und damit ein Verfahren der einzelnen Elemente einfach und kostengünstig, ohne Änderungen in der zentralen Steuereinheit, realisiert werden kann. Hierzu ist ein Datenbus mit zwei Verbindungsleitungen notwendig, die darüber hinausgehende aufwendige Verdrahtung entfällt. Ferner lassen sich beispielsweise zusätzliche Funktionen realisieren, die z. B. Jalousien, die sich innerhalb des Elementes befinden, öffnen oder schließen, die eine Verriegelung des Elementes gegen unbeabsichtigtes Öffnen ein- und ausschalten, die z. B. eine durchsichtige Scheibe durch entsprechende Anlegung von Spannung (Privalight) undurchsichtig machen, die zusätzliche Steuerfunktionen übernehmen, die Weichen schalten, um einzelne Teilelemente in unterschiedliche Bahnhöfe zu bringen, damit die Bahnhöfe nicht einen zu großen Raum einnehmen und auch ein Verfahren innerhalb bestimmter Teilstrecken mit unterschiedlicher Geschwindigkeit zulassen.

Neben der vorbeschriebenen Art der Ansteuerung der einzelnen Elemente eines Trennwandsystemes ist auch die Realisierung und damit die Durchführung sämtlicher vorbeschriebener Funktionen mit einem Netzbus, d. h. auf einer niederfrequenten Spannungsleitung (Zweileiter) wird ein entsprechendes HF-Signal aufmoduliert, möglich. In dem HF-Signal sind die entsprechenden Informationen für die Antriebseinheiten der einzelnen Elemente enthalten, die dann entsprechend den in ihren Speichern enthaltenen Informationen, nachdem sie decodiert worden sind, die gewünschten Bewegungen der/des Elemente(s) ausführen. Auch hier kann ein Terminal verwendet werden, welches dem Anwender die Möglichkeit gibt, die entsprechenden Steuer- und Regelfunktionen zu programmieren und anschließend automatisch ablaufen zu lassen. Dieses ist insbesondere im Hinblick auf entsprechende Geschäftszeiten durchaus sinnvoll, um so zeitgesteuerte Abläufe durch die Nutzung entsprechender Programmspeicher automatisiert ablaufen zu lassen, z. B. Öffnen bzw. Schließen der Trennwand oder auch nur eine Teilöffnung bzw. Teilschließung.

Die Stromversorgung des gesamten Trennwandsystemes kann entweder durch separate neben den Führungsschienen verlaufende Stromschienen ausgeführt werden, bzw. es ist auch möglich, dass innerhalb der Führungsschiene die Stromschienen integriert sind. In einem anderen Anwendungsfall wäre es auch möglich, dass bei einer entsprechenden Trennung der Führungsschiene die Führungsschiene gleichzeitig als Stromschiene fungiert.

Alle Daten, die notwendig sind, um ein derartiges Trennwandsystem problemlos zu steuern, können über Induktion, beispielsweise auf das System, übertragen werden. In einem solchen Fall könnte auch gleichzeitig die Versorgungsenergie mit übertragen werden. Darüber hinaus ist es auch möglich, dass nur die Daten auf den Datenbus über Funk oder eine entsprechende Infrarotübertragung übertragen werden.

Die Erfindung wird anhand eines möglichen schematisch dargestellten Ausführungsbeispieles näher erläutert.

Es zeigen:
- Figur 1:: Blockschaltbild einer Steuerung für mehrere Elemente eines Trennwandsystemes.
- Figur 2:: Wie Figur 1, jedoch mit dem Unterschied, dass hier die Daten über Funk übertragen werden.
- Figur 3:: Ausschnitt eines Trennwandsystemes mit Parkbahnhof.

In der Figur 1 ist eine mit 1 bezeichnete Steuereinheit, an der über eine elektrische Verbindung 30 ein Bedienterminal 29 angeschlossen ist, wiedergegeben. In Abänderung der Ausführung kann die elektrische Verbindung 30 fortfallen und das Bedienterminal 29 kann seine Daten zum Steuern und Ändern des gesamten Systemes drahtlos an die Steuereinheit 1 übertragen. Die Steuereinheit 1 ist mit einem System von Stromschienen 4 verbunden, wobei der Einfachheit halber in der Figur 1 nur eine Stromschiene 4 dargestellt worden ist. Mit der Stromschiene 4 wirken Stromabnehmer 5, 6, die direkt über elektrische Verbindungen 12, 13 mitgetrennten Flügelantriebseinheiten 14, 23 verbunden sind, zusammen. Die von der Steuereinheit 1 gelieferte Versorgungsspannung wird somit über die Stromschiene 4, den Stromabnehmer 5 und die elektrische Verbindung 12, beispielsweise an die Flügelantriebseinheit 14 geliefert. Die Flügelantriebseinheit 14 beinhaltet einen Antrieb 15 in Form eines Elektromotors. Bei einem Trennwandsystem ist es nicht notwendig, dass sämtliche Elemente einen separaten Antrieb 15 aufweisen. Vielmehr ist es auch denkbar, dass einzelne Elemente untereinander mechanisch verbunden sind. Der Antrieb 15 wird über eine elektrische Verbindung 17 mit der entsprechenden Versorgungsspannung von der Flügelantriebseinheit 14 versorgt. Innerhalb des Elementes, an dem sich beispielsweise die Flügelantriebseinheit 14 befindet, wird über eine elektrische Verbindung 19 ein Elementdecoder 16 zum Decodieren der über die Stromschiene 4, den Stromabnehmer 5 und die elektrische Verbindung 12 enthaltenen Daten verbunden. Von dem Elementdecoder 16 geht eine Rückmeldung über eine elektrische Verbindung 18 zu der Flügelantriebseinheit 14 zurück. Diese Daten des Decoders 16 werden dann in entgegengesetzter Richtung wie die empfangenen Daten zu der Steuereinheit 1 über die Stromschiene 4 zurückgesendet. An der Flügelantriebseinheit 14 ist in dem Ausführungsbeispiel eine Verriegelung 22 angeschlossen. Die Verriegelung 22 wird mit den entsprechenden Daten, die ebenfalls von der Steuereinheit 1 über die Stromschiene 4, den Stromabnehmer 5 und die elektrische Verbindung 12 an die Verriegelung 22 weitergegeben wurden, gesteuert. In analoger Art und Weise wird auch hier eine Rückmeldung über eine elektrische Verbindung 21 zu der Steuereinheit 1 durchgeführt.

Wird das an der Flügelantriebseinheit 14 angeschlossene Trennwandelement, beispielsweise in Form eines verschiebbaren Flügels, verfahren und hat einen entsprechenden Fahrauftrag bekommen, so ist, wie bereits in der allgemeinen Beschreibung beschrieben, es so zu verstehen, dass dieses Trennwandelement aufgrund seiner ihm mitgeteilten Adresse an eine bestimmte Position fährt. Dieses kann beispielsweise auch über eine Weiche geschehen. Die Weiche hat einen Weichenantrieb 2, dem über die Stromschiene 4 und einer dazwischen befindlichen elektrischen Verbindung 7 von der Steuereinheit 1 das entsprechende Steuersignal mitgeteilt wird. Gleichzeitig befindet sich in dem Weichenantrieb 2 ein Weichendecoder 3, der einen Speicher beinhaltet und somit die empfangenen Daten aus dem Datenbus herauslesen kann und eine Betätigung eines Weichenantriebes 2 bewirkt. Auch von dem Weichendecoder 3 geht eine elektrische Verbindung 8 wieder zurück an die Steuereinheit 1 über die Stromschiene 4. In der vorbeschriebenen Art können somit eine Vielzahl von Teilelementen eines Trennwandsystemes gleichzeitig unabhängig sowohl in der Geschwindigkeit als auch in ihren Positionen geregelt und gesteuert werden. In dem vorbeschriebenen Ausführungsbeispiel weist die Flügelantriebseinheit 14 die Verriegelung 22 auf, mit der die gesamte geschlossene Wand dann anschließend, wenn sie in die geschlossene Position gefahren ist, ordnungsgemäß verriegelt wird. Ein weiteres Flügelantriebselement 23, das über die elektrische Verbindung 13 mit seinem Stromabnehmer 6 ebenfalls an der Stromschiene 4 angeschlossen ist, beinhaltet einen Antrieb 25, der über eine elektrische Verbindung 24 mit der Flügelantriebseinheit 23 verbunden ist. Auch dieser Antrieb 25 weist einen Elementdecoder 26 auf, dem Daten über eine elektrische Verbindung 28 zugeführt werden können und gleichzeitig auch Daten aus dem Elementdecoder 26 über eine Verbindung 27 herausgelesen und zurückgesendet werden zu der Steuereinheit 1.

Neben der vorbeschriebenen Ansteuerung des Weichenantriebes 2 ist eine weitere Anzahl von Weichen innerhalb des Trennwandsystemes möglich, so beispielsweise ein weiterer Weichenantrieb 36, der über eine elektrische Verbindung 9 mit der Stromschiene 4 verbunden ist. Auch dieser Weichenantrieb 36 weist einen Weichendecoder 10 mit einem Speicher auf. Über eine elektrische Verbindung 11 wird die Rückmeldung von dem Weichendecoder 10 zur Steuereinheit 1 durchgeführt.

In dem Ausführungsbeispiel der Figur 2 ist ein Bedienterminal 33, welches einen Empfänger 34 und einen Sender 35 beinhaltet, wiedergegeben worden. Über eine Antenne 38 werden die entsprechenden Signale und Daten zu einer Sende- und Empfangseinheit 31 mit deren Antenne 37 empfangen. Diese Sende- und Empfangseinheit 31 kann entweder in der Steuereinheit 1 integriert sein, es ist jedoch auch möglich, dass diese adaptiv an die Steuereinheit 1 angeschlossen wird und somit über eine elektrische Verbindung 32 mit der Steuereinheit 1 fest verbunden sein kann.

Neben der schematischen Darstellung der Figuren 1 und 2 ist in einer Darstellung der Figur 3 ein Trennwandsystem wiedergegeben worden, welches mit Führungsschienen 45 und 48 ausgestattet ist. Diese Führungsschienen 45, 48 sind durch einen Abzweig 46 miteinander verbunden. An der Führungsschiene 48 sind darüber hinaus Abzweige 47, 49, 50, 51 vorhanden. An den Abzweigen 47, 49, 50, 51 befinden sich jeweils Weichen mit ihren Weichenantrieben 2, 36, 42. Die Weichenantriebe 2, 36, 42 weisen jeweils einen Weichendecoder 3, 10, 39 auf. Die Weichendecoder 3, 10, 39 sind dabei über elektrische Verbindungen 54, 55, 56 mit den neben den Führungsschienen 4, 48 verlaufenden Stromschienen 4 verbunden. Gleichzeitig ist auch zur Steuerung des letzten Flügels eine weitere Stromschiene 40 vorhanden, die durch entsprechende elektrische Verbindungen 41 mit der Stromschiene 4 verbunden ist.

Die Elemente des Trennwandsystemes können nun in die entsprechenden Parkpositionen, die in diesem Fall in Wandnischen 44, 45, 58 platziert worden sind, eingefahren werden. Dabei werden die Elemente 52, 53 über die Weichenantriebe 2, 36, 42 so gesteuert, dass sie in die Parkposition, die in dem Ausführungsbeispiel innerhalb einer Wand 43 sich befindet, gefahren werden können. Die Ansteuerung der Weichenantriebe 2, 36, 42 geschieht über die Stromschienen 4, wie auch die Geschwindigkeitssteuerung und Positionierung der einzelnen Elemente.

### Bezugszeichenliste

- 1: Steuereinheit
- 2: Weichenantrieb
- 3: Weichendecoder und Speicher
- 4: Stromschienen
- 5: Stromabnehmer
- 6: Stromabnehmer
- 7: elektrische Verbindung
- 8: elektrische Verbindung
- 9: elektrische Verbindung
- 10: Weichendecoder und Speicher
- 11: elektrische Verbindung
- 12: elektrische Verbindung
- 13: elektrische Verbindung
- 14: Flügelantriebseinheit
- 15: Antrieb
- 16: Elementdecoder
- 17: elektrische Verbindung
- 18: elektrische Verbindung
- 19: elektrische Verbindung
- 20: elektrische Verbindung
- 21: elektrische Verbindung
- 22: Verriegelung
- 23: Flügelantriebseinheit
- 24: elektrische Verbindung
- 25: Antrieb
- 26: Elementdecoder
- 27: elektrische Verbindung
- 28: elektrische Verbindung
- 29: Bedienterminal
- 30: elektrische Verbindung
- 31: Sende- und Empfangseinheit der Steuerung
- 32: elektrische Verbindung
- 33: Bedienterminal
- 34: Empfänger
- 35: Sender
- 36: Weichenantrieb
- 37: Antenne
- 38: Antenne
- 39: Weichendecoder und Speicher
- 40: Stromschienen
- 41: elektrische Verbindung Stromschienen
- 42: Weichenantrieb
- 43: Wand
- 44: Wandnische
- 45: Führungsschiene
- 46: Abzweig
- 47: Abzweig
- 48: Führungsschiene
- 49: Abzweig
- 50: Abzweig
- 51: Abzweig
- 52: Element (Flügel)
- 53: Element
- 54: elektrische Verbindung
- 55: elektrische Verbindung
- 56: elektrische Verbindung
- 57: Parkposition
- 58: Wandnische

## Patentansprüche

1. Antriebssystem für ein Trennwandsystem aus mehreren einzelnen Elementen (52, 53) bestehend, die an oder in einer an der Decke eines Gebäudes befestigten Führungsschiene (45, 48) hängend gelagert und über Rollen oder entsprechende Mittel horizontal in der Art bewegbar sind, dass aus einer aneinander gereihten Anordnung der einzelnen Elemente (52, 53) diese in eine Parkposition (57) automatisch verbracht werden können, wobei mindestens ein Teil der einzelnen Elemente (52, 53) separate Antriebsmittel in Form von Flügelantriebseinheiten (14, 23) aufweist, durch die das/die betreffende(n) Element(e) (52, 53) unabhängig und/oder gleichzeitig von den anderen Elementen entlang der Führungsschiene (45, 48) verfahren werden kann (können), wobei eine zentrale Steuereinheit (1) mit einem Mikroprozessor, verschiedenen Speichern, Codierern und Decodierern vorhanden ist, und das Ausgangssignal der Steuereinheit (1) über mindestens eine Zweileiterverbindung in Form eines Datenbusses zu allen Flügelantriebseinheiten (14, 23) gleichzeitig zur Ansteuerung der Flügelantriebseinheiten (14, 23) der einzelnen Elemente Daten und Adressen übermittelt, die eine individuelle Steuerung und Regelung der einzelnen Elemente (52, 53) und zusätzlicher Zusatzfunktionen für einzelne Elemente bzw. in den einzelnen Elementen erlaubt, und wobei das Ein- bzw. Auslesen und Ändern der Daten und Adressen durch ein Bedienterminal (29) vorgenommen wird.

2. Antriebssystem für ein Trennwandsystem nach Anspruch 1, **dadurch gekennzeichnet, dass** das Ausgangssignal der Steuereinheit (1) ein Gleichspannungssignal ist und die Flügelantriebseinheiten (14, 23) je einen Gleichstrommotor enthalten.

3. Antriebssystem für ein Trennwandsystem nach Anspruch 1, **dadurch gekennzeichnet, dass** das Ausgangssignal der Steuereinheit (1) ein Wechselspannungssignal (Niederspannung) ist und die Flügelantriebseinheiten (14, 23) je einen Wechselstrommotor enthalten.

4. Antriebssystem für ein Trennwandsystem nach Anspruch 1, **dadurch gekennzeichnet, dass** von der zentralen Steuereinheit (1) die Daten und Adressen digital aufbereitet und seriell über den Datenbus eingespeist werden.

5. Antriebssystem für ein Trennwandsystem nach den Ansprüchen 1 bis 4, **dadurch gekennzeichnet, dass** jedem der einzelnen Elemente (52, 53) eine digitale Adresse zugeordnet ist.

6. Antriebssystem für ein Trennwandsystem nach den vorhergehenden Ansprüchen, **dadurch gekennzeichnet, dass** die Flügelantriebseinheiten (14, 23) mindestens einen Decoder und mindestens einen Speicher enthalten und die empfangenen Daten und Adressen an die zentrale Steuereinheit (1) zurückmelden.

7. Antriebssystem für ein Trennwandsystem nach den vorhergehenden Ansprüchen, **dadurch gekennzeichnet, dass** die einzelnen Elemente (52, 53) in Teilbereichen mit unterschiedlicher Geschwindigkeit verfahren werden können.

8. Antriebssystem für ein Trennwandsystem nach Anspruch 1, **dadurch gekennzeichnet, dass** die Zusatzfunktion die automatische Betätigung einer Verriegelung ist.

9. Trennwandsystem mit einem Antriebssystem nach den vorhergehenden Ansprüchen, **dadurch gekennzeichnet, dass** die Zusatzfunktion die Steuerung von Weichenantrieben (42), die sich innerhalb der Führungsschienen (45, 48) befinden, realisiert, wobei die Weichenantriebe (2, 36, 42) einen Weichenspeicher und einen Decoder (3, 10) bzw. entsprechende Schaft- und/oder Sperrglieder beinhalten.

10. Antriebssystem für ein Trennwandsystem nach den Ansprüchen 1, 3, 6 bis 9, **dadurch gekennzeichnet, dass** die Versorgungsspannung der Flügelantriebseinheiten (14, 23) durch eine niederfrequente Spannung realisiert wird, der ein HF-Signal aufmoduliert ist.

11. Antriebssystem für ein Trennwandsystem nach einem oder mehreren der vorhergehenden Ansprüche, **dadurch gekennzeichnet, dass** in die Führungsschiene (45, 48) die Stromschienen (4) integriert sind.

12. Antriebssystem für ein Trennwandsystem nach einem oder mehreren der vorhergehenden Ansprüche, **dadurch gekennzeichnet, dass** die Führungsschiene (45, 48) gleichzeitig als Stromschiene verwendet wird.

13. Antriebssystem für ein Trennwandsystem nach einem oder mehreren der vorhergehenden Ansprüche, **dadurch gekennzeichnet, dass** die Übertragung der Versorgungsenergie und die Daten für den Datenbus über Induktion übertragen werden.

14. Antriebssystem für ein Trennwandsystem nach einem oder mehreren der vorhergehenden Ansprüche, **dadurch gekennzeichnet, dass** die Daten auf den Datenbus über Funk oder Infrarot übertragen werden.

## Claims

1. A drive system for a partition wall system comprising several individual components (52, 53), which are supported in a hanging position at or in a guide rail (45, 48) mounted to the ceiling of a building and which are horizontally movable by means of rollers or appropriate means in a way that from a line-up arrangement the individual components (52, 53) can be automatically transferred into a parking position (57), wherein at least part of the individual components (52, 53) present separate drive means in form of leaf drive units (14, 23) which can convey the relevant component(s) (52, 53) independently from and/or simultaneously with the other components along the guide rail (45, 48), wherein a central control unit (1) is provided, including a microprocessor, several memories, encoders and decoders, and, via at least a two-wire connection in form of a databus, the output signal of the central control unit (1) transmits data and addresses simultaneously to all leaf drive units (14, 23) to activate the leaf drive units (14, 23) of the individual components, which control unit allows independent control and regulation of the individual components (52, 53) and additional functions for the individual components or in the individual components and wherein the read in or read out and changing of data and addresses is realised by means of a control terminal (29).

2. A drive system for a partition wall system according to claim 1, **characterised in that** the output signal of the central control unit (1) is a direct current voltage signal and the leaf drive units (14, 23) include each one direct current motor.

3. A drive system for a partition wall system according to claim 1, **characterised in that** the output signal of the central control unit (1) is an alternating current voltage signal (low voltage) and the leaf drive units (14, 23) include each one alternating current motor.

4. A drive system for a partition wall system according to claim 1, **characterised in that** the central control unit (1) digitally processes data and addresses and serially inputs them by means of a databus.

5. A drive system for a partition wall system according to claims 1 to 4, **characterised in that** one digital address is associated to each individual component (52, 53).

6. A drive system for a partition wall system according to the previous claims, **characterised in that** the leaf drive units (14, 23) include at least one decoder and at least one memory and acknowledge the reception of the received data and addresses to the central control unit (1 ).

7. A drive system for a partition wall system according to the previous claims, **characterised in that** the individual components (52, 53) can be conveyed at a different speed in partial areas.

8. A drive system for a partition wall system according to claim 1, **characterised in that** the additional function consists in automatically activating a locking.

9. A partition wall system comprising a drive system according to the previous claims, **characterised in that** the additional function realises the control of turnout drives (42) included within the guide rails (45, 48), whereby the turnout drives (2, 36, 42) comprise a turnout memory and a decoder (3, 10), respectively corresponding switching and/or blocking elements.

10. A drive system for a partition wall system according to claims 1, 3, 6 to 9, **characterised in that** the supply voltage for the leaf drive units (14, 23) is realised by low-frequent voltage with a modulated HF-signal.

11. A drive system for a partition wall system according to one or several of the previous claims, **characterised in that** the line current bars (4) are integrated in the guide rail (45, 48).

12. A drive system for a partition wall system according to one or several of the previous claims, **characterised in that** the guide rail (45, 48) is simultaneously serves as line current bar.

13. A drive system for a partition wall system according to one or several of the previous claims, **characterised in that** the power supply and the data for the databus are transmitted by induction.

14. A drive system for a partition wall system according to one or several of the previous claims, **characterised in that** the data are radioed or transmitted by infrared to the databus.

## Revendications

1. Système d'entraînement pour un système de cloisons de séparation étant composé de plusieurs éléments individuels (52, 53) qui sont supportés de façon suspendue dans ou sur un rail de guidage (45, 48) monté au plafond d'un bâtiment et qui peuvent être déplacés horizontalement par l'intermédiaire de rouleaux ou de moyens appropriés de façon à ce que ces éléments individuels (52, 53), à partir d'un arrangement aligné en série, peuvent être transférés automatiquement jusqu'à une position de stationnement (57), au moins une partie des éléments individuels (52, 53) présentant des moyens d'entraînement sous forme d'unités d'entraînement de vantail (14,23), par lesquelles le(s) élément(s) respectif(s) (52, 53) peut (peuvent) être déplacé(s) indépendamment des autres éléments et/ou simultanément avec les autres éléments le long du rail de guidage (45, 48), une unité centrale de contrôle (1) étant prévue et comprenant un microprocesseur, diverses mémoires, codeurs et décodeurs, et le signal de sortie de l'unité de contrôle (1) transmettant, au moins par l'intermédiaire d'une connexion à deux fils sous forme d'un bus à données, des données et des adresses simultanément vers toutes les unités d'entraînement de vantail (14, 23) pour l'excitation des unités d'entraînement de vantail (14, 23) des éléments individuels, laquelle unité permet un contrôle et un réglage indépendant des éléments individuels (52, 53) et des fonctions additionnelles pour des éléments particuliers respectivement dans les éléments particuliers, et la lecture en entrée et en sortie et le changement des données et des adresses s'effectuent par l'intermédiaire d'un terminal de commande (29).

2. Système d'entraînement pour un système de cloisons de séparation selon la revendication 1, **caractérisé en ce que** le signal de sortie de l'unité de contrôle (1) est un signal à tension continue et les unités d'entraînement de vantail (14, 23) comportent chacune un moteur à courant continu.

3. Système d'entraînement pour un système de cloisons de séparation selon la revendication 1, **caractérisé en ce que** le signal de sortie de l'unité de contrôle (1) est un signal de tension du courant alternatif (basse tension) et les unités d'entraînement de vantail (14, 23) comportent chacune un moteur à courant alternatif.

4. Système d'entraînement pour un système de cloisons de séparation selon la revendication 1, **caractérisé en ce que** les données et les adresses sont traitées numériquement par l'unité de contrôle (1) et entrées en série par l'intermédiaire du bus de données.

5. Système d'entraînement pour un système de cloisons de séparation selon les revendications 1 à 4, **caractérisé en ce qu'**une adresse numérique est associée à chacun des éléments individuels (52, 53).

6. Système d'entraînement pour un système de cloisons de séparation selon les revendications précédentes, **caractérisé en ce que** les unités d'entraînement de vantail (14, 23) contiennent au moins un décodeur et au moins une mémoire et qu'elles renvoient à l'unité centrale de contrôle (1) un accusé de réception des données et des adresses reçues.

7. Système d'entraînement pour un système de cloisons de séparation selon les revendications précédentes, **caractérisé en ce que** les éléments individuels (52, 53) peuvent être déplacés à une vitesse différente dans des régions partielles.

8. Système d'entraînement pour un système de cloisons de séparation selon la revendication 1, **caractérisé en ce que** la fonction additionnelle consiste en l'activation automatique d'un verrouillage.

9. Système de cloisons de séparation comprenant un système d'entraînement selon les revendications précédentes, **caractérisé en ce que** la fonction additionnelle met en oeuvre la commande d'unités d'entraînement d'aiguilles (42) qui se trouvent au sein des rails de guidage (45, 48), les unités d'entraînement d'aiguilles (2, 36, 42) contenant une mémoire à aiguilles et un décodeur (3, 10) respectivement des membres de commutation et/ou de blocage.

10. Système d'entraînement pour un système de cloisons de séparation selon les revendications 1, 3, 6 à 9, **caractérisé en ce que** la tension d'alimentation des unités d'entraînement de vantail (14, 23) est réalisée par l'intermédiaire d'une basse tension avec un signal HF modulé.

11. Système d'entraînement pour un système de cloisons de séparation selon l'une ou plusieurs des revendications précédentes, **caractérisé en ce que** les rails conducteur (4) sont intégrés dans le rail de guidage (45, 48).

12. Système d'entraînement pour un système de cloisons de séparation selon l'une ou plusieurs des revendications précédentes, **caractérisé en ce que** le rail de guidage (45, 48) sert en même temps de rail conducteur.

13. Système d'entraînement pour un système de cloisons de séparation selon l'une ou plusieurs des revendications précédentes, **caractérisé en ce que** la transmission d'énergie d'alimentation et les données pour le bus de données sont transmises par induction.

14. Système d'entraînement pour un système de cloisons de séparation selon l'une ou plusieurs des revendications précédentes, **caractérisé en ce que** les données sont transmises au bus de données par voie hertzienne ou par infrarouge.
